# EUROPÄISCHE PATENTSCHRIFT

(11) **EP 0 292 717 B1**
(45) Veröffentlichungstag und Bekanntmachung des Hinweises auf die Patenterteilung: **21.07.1993**
(21) Anmeldenummer: 88106746.6
(22) Anmeldetag: 27.04.1988
(51) Int. Cl.: F26B 3/04, F26B 21/12, F26B 25/22

(54) **Vorrichtung zum Trocknen von Schnittholz**
Timber drying device
Dispositif pour sécher du bois de sciage

(30) Priorität: 26.05.1987 DE 3717659
(43) Veröffentlichungstag der Anmeldung: 30.11.1988
(73) Patentinhaber: BRUNNER TROCKENTECHNIK GMBH, D-30952 Ronnenberg (DE)
(72) Erfinder: Brunner, Reinhard, Dipl.-Ing., D-3003 Ronnenberg (DE)
(74) Vertreter: Patentanwälte Bartels und Partner

(56) Entgegenhaltungen:
- EP-A- 0 142 071
- CH-A- 459 886
- CH-A- 479 036
- DE-C- 508 465
- DE-C- 628 786
- FR-A- 699 030
- FR-A- 1 096 717
- FR-A- 1 096 725
- US-A- 1 736 213
- US-A- 3 386 186
- US-A- 3 744 144

## Beschreibung

Die Erfindung betrifft ein Verfahren zum Trocknen von Schnittholz, das in einem Trocknungsraum unter Zwischenlage von Stapelleisten gestapelt ist, mit zwischen den Schnittholzlagen hindurchgeführter Luft, wobei mit wenigstens einem Ventilator erzeugte Luftströme mit Hilfe von Strömungslenkeinrichtungen in zeitlicher Folge auf unterschiedliche Teilbereiche der Stapeleintrittsebene gerichtet werden. Ferner betrifft die Erfindung eine Vorrichtung zur Durchführung eines solchen Verfahrens.

Es ist bekannt, für eine Trockenkammer die Luftgeschwindigkeit innerhalb der Holzstapel aus Kammergeometrie, Förderleistung der Ventilatoren, Strömungswiderstand der Heizregister, Größe und Anordnung der Holzstapel, sowie Stapelfaktor näherungsweise zu berechnen und während der Trocknung je nach Holzart, Holzstärke und Holzfeuchte sowie gewünschter Qualität durch die Ventilatordrehzahl auf geeignete Werte einzustellen. Bei dieser Berechnung bleiben aber eine Reihe von Parametern, beispielsweise die Genauigkeit der Ausstapelung, sogenannte Luftkurzschlüsse, die Oberflächenbeschaffenheit der Hölzer, Veränderungen der Holzlagen durch Schwindung, ungeeignete Stapelleisten und dergleichen außer Betracht, weshalb die Strömungsgeschwindigkeiten zwischen den einzelnen Holzschnittlagen erheblich vom gewünschten Wert abweichen können. Hinzu kommt, daß mit zunehmender Gesamtstapelhöhe die Unterschiede in der Strömungsgeschwindigkeit der einzelnen zwischen den Holzlagen hindurchtretenden Teilströme stark zunehmen. Dies führt dazu, daß die einzelnen Holzpartien unterschiedlich schnell trocknen. Je nach dem, ob Meßstellen in besser oder in schlechter durchlüfteten Bereichen als regelungsführend für den Trocknungsablauf gewählt werden, kann es Ausschuß durch zu hohe Holzfeuchte, Verfärbungen und Schimmelbildung geben oder durch übertrocknete Ware, wobei mit verlängerter Trocknungszeit auch die Kosten ansteigen. Wenn außerdem, wie vielfach unvermeidbar, Holzchargen mit unterschiedlicher Anfangsfeuchte eingebracht werden, kann es zu zusätzlichen Trocknungsschäden wie Verschalungen, Verwerfungen und Rissen kommen, insbesondere, wenn z.B. feuchtere Chargen stärker durchlüftet sind als trockenere, regelungsführende Chargen.

Bessere Trocknungsergebnisse und insbesondere eine schnellere Trocknung lassen sich mit einem bekannten Verfahren der eingangs genannten Art (US-A-3 386 186) erreichen, bei dem die Stapeleintrittsebene mit einem Luftstrom konstanter Konzentration beblasen wird, der periodisch über die gesamte Stapeleintrittsebene hin und her geführt wird. Der Luftstrom wird hierbei von einem Ventilator erzeugt, der unverstellbar in einem oberhalb eines Trocknungsraumes vorgesehenen Strömungskanal angeordnet ist. Die Strömungslenkeinrichtungen, welche am Übergang von diesem Strömungskanal zu einem Raum angeordnet sind, dessen eine Begrenzungsfläche durch die Stapeleintrittsebene gebildet ist, bestehen aus gleich ausgebildeten, in gleichen Abständen horizontal angeordneten Strömungslenkelementen, die je um eine horizontale Achse schwenkbar sind. Die Strömungslenkelemente haben daher die Wirkung eines Strömungsgleichrichters, der einen gerichteten Luftstrom schräg von oben her gegen die Stapeleintrittsebene richtet. Mittels eines Kurbelantriebes werden alle Strömungslenkelemente simultan derart hin und her geschwenkt, daß der von Strömungslenkelementen gerichtete Luftstrom periodisch die Stapeleintrittsebene zwischen dem oberen und unteren Ende überstreicht.

Da ein derartiges Trocknungsverfahren nur dann zufriedenstellend ist, wenn in allen Teilbereichen des Stapels gleiche Bedingungen vorliegen, dies in der Praxis jedoch vielfach nicht der Fall ist, liegt der Erfindung die Aufgabe zugrunde, ein Verfahren zum Trocknen von Schnittholz anzugeben, mit dem nicht nur die bekannten Trocknungsmängel vermieden werden können, sondern das die Möglichkeit schafft, auch verschiedenartige Hölzer mit Abweichungen in Stärke und/oder Trocknungseigenschaften gleichzeitig in einer Kammer wirtschaftlicher und mit besserer Qualität trocknen zu können, als es mit den bekannten Verfahren möglich ist. Diese Aufgabe löst ein Verfahren mit den Merkmalen des Anspruches 1.

Dadurch, daß in jedem Teilbereich der Stapeleintrittsebene unabhängig von den anderen Teilbereichen eine veränderbare Luftstromkonzentration eingestellt wird, kann man auch dann, wenn in den einzelnen Teilbereichen des Stapels unterschiedliche Strömungsgeschwindigkeiten benötigt werden, in dem zu jedem Teilbereich gehörenden Bereich der Stapeleintrittsebene die für die optimale Strömungsgeschwindigkeit notwendige Luftstromkonzentration erzeugen.

Es ist in der Regel unzweckmäßig, ständig eine bestimmte Luftkonzentration beizubehalten, weil man bessere Trocknungsergebnisse erhält, wenn im Wechsel Perioden hoher Luftgeschwindigkeit auf solche niedriger Luftgeschwindigkeit folgen. Deshalb erzielt man besonders gute Ergebnisse, wenn nacheinander in den einzelnen Teilbereichen der Stapeleintrittsebene die erforderlichen Luftstromkonzentrationen bewirkt werden. Dank der Einstellbarkeit der Luftstromkonzentration lassen sich diese Anforderungen mit dem erfindungsgemäßen Verfahren ohne weiteres erfüllen. Die Veränderung der Luftstromkonzentration in den einzelnen Teilbereichen der Stapeleintrittsebene hat auch den Vorteil, daß man mit einem geringeren Luftstromvolumen und damit mit einer geringeren Ventilatorleistung auskommt.

Bei einer bevorzugten Ausführungsform wird das Ausmaß der Luftstromkonzentration für jeden Teilbereich der Stapeleintrittsebene in Abhängigkeit von Meßwerten der Holzfeuchte und/oder der Feuchtegradienten im Holz eingestellt. Dadurch, daß man die Luftstromkonzentration in Abhängigkeit von Meßwerten einstellt, welche für den Strömungszustand mittelbar oder unmittelbar kennzeichnend sind, nämlich der Holzfeuchte, des Feuchtegradienten und/oder der Luftgeschwindigkeit, kann man die Abweichung der Strömungsgeschwindigkeit in den von den Schnittholzlagen gebildeten Kanälen vom Sollwert erheblich reduzieren und dadurch entweder eine gleichmäßigere Trocknung erreichen oder die Trocknungszeiten unterschiedlicher Partien aneinander angleichen. Ferner kann man, wenn im Verlauf der Trocknung unzulässige Holzfeuchtedifferenzen auftreten, die eine zu große Endfeuchtestreuung erwarten lassen, die Strömungsgeschwindigkeit korrigieren. Es ist sogar möglich, ständig aufgrund der als Istwert dienenden Meßwerte, einen Istwert/Sollwert-Vergleich durchzuführen und dementsprechend die Strömungsgeschwindigkeit zu regeln. Daher läßt sich mit dem erfindungsgemäßen Verfahren eine gleichmäßige Endfeuchte bei kürzest möglicher Trockenzeit und geringstmöglichem Energieeinsatz erreichen.
Vorzugsweise wird das erforderliche Luftgeschwindigkeitsprofil durch eine Änderung der Luftführung vor dem Eintritt der Luft zwischen die Schnittholzlagen eingestellt und verändert, da auf diese Weise auch bei großer Stapelhöhe mit relativ geringem Aufwand eine sehr effektive Beeinflussung der Strömungsgeschwindigkeit zwischen den Holzlagen erreichbar ist. Sofern erforderlich, kann selbstverständlich auch Menge und/oder Druck der Luft vor dem Eintritt zwischen die Schnittholzlagen variiert werden.

Um mit möglichst wenigen Meßwerten auszukommen, werden bei einer bevorzugten Ausführungsform die Meßwerte von Holzfeuchte und/oder Luftgeschwindigkeit an Stellen erfaßt, die in unterschiedlicher Höhe über dem Boden des Trocknungsraums liegen. Bei größerer Tiefe des Trocknungsraumes wird es außerdem in der Regel erforderlich sein, die Meßwerte außerdem in unterschiedlichen Tiefen, also in unterschiedlichen horizontalen Abständen senkrecht zur Strömungsrichtung durch den oder die Stapel zu erfassen. Für die Geschwindigkeit einer kontinuierlichen Luftströmung durch die Holzstapel gibt es Grenzwerte, die üblicherweise eingehalten werden, um ein gutes Trocknungsergebnis nicht zu gefährden und eine wirtschaftliche Trocknung zu erreichen.

Eine obere Grenze wird neben wirtschaftlichen Gesichtspunkten (Stromkosten, Investitionshöhe) durch Holzart, -stärke, -feuchte und -feuchtegefälle, sowie durch das Kammerklima bestimmt. Eine länger andauernde Überschreitung dieser Grenze kann die gefürchtete Verschalung zur Folge haben, wenn bei raschem Abtrocknen der oberflächennahen Holzschichten das Feuchtegefälle über den Brettquerschnitt (der Feuchtegradient) zu groß wird. Durch eine eingetretene Verschalung wird nicht nur der weitere Trocknungsfortschritt erheblich verlangsamt; es besteht außerdem die Gefahr der Zerstörung des Holzes durch Rißbildung.

Die untere Grenze der kontinuierlichen Luftgeschwindigkeit hängt von der Länge des Luftweges durch die Stapel ab. Bei zu geringer Geschwindigkeit erreicht die Luft bereits vor Stapelaustritt ihr Feuchtegleichgewicht mit der Holzoberfläche, und oberhalb der Fasersättigung (z.B. stets bei sägefrischem Holz) ihre vollständige Sättigung, so daß sie auf dem restlichen Weg durch die Stapel keine weitere Feuchte aus dem Holz aufnehmen kann. Als Folge stellt sich im Verlauf der Trocknung ein ansteigendes Holzfeuchteprofil längs des Luftweges durch die Stapel ein, bei Reversierbetrieb symmetrisch zur Stapelmitte.

Dieser unerwünschte Effekt macht es besonders bei großen Trockenkammern mit langem Luftweg durch die Stapel erforderlich, die Stapel mit einer höheren, kostensteigernden Strömungsgeschwindigkeit zu versorgen, als es für den gewünschten wirtschaftlichen Trocknungsfortschritt an sich notwendig wäre. Inbesondere wird diese hohe Luftgeschwindigkeit nur in dem Trocknungsabschnitt oberhalb des Fasersättigungsbereichs benötigt, so daß bei darunterliegenden Holzfeuchten unnötige elektrische Energie aufgrund der dafür überdimensionierten Ventilatorleistung verschwendet würde. Dieser Diskrepanz versucht man heute durch Einsatz polumschaltbarer Motore oder Verwendung von Frequenzumrichtern zu begegnen. Neben anderen Nachteilen bleiben aber hohe Investitionskosten, die sich noch weiter dadurch erhöhen können, daß aufgrund der erforderlichen sehr hohen Ventilatorleistung am Anfang der Trocknung der Ventilatorraum entsprechend größer gebaut werdn muß, um die erforderliche Ventilatorenzahl überhaupt installieren zu können.

Diese Nachteile lassen sich ebenfalls mit den Merkmalen des Anspruches 1 vermeiden, ohne die Trocknungs- und Investitionskosten durch zu hohe Ventilatorleistung zu steigern.

Ein konzentrierter Luftstrom mit hoher Geschwindigkeit wird nacheinander auf alle Bereiche des Stapeleintritts gerichtet. Dabei wird die Konzentrierung durch eine geeignete Stellung der Ventilatoren und/oder Luftlenkeinrichtungen erreicht. Da bei hoher Geschwindigkeit die Verweildauer bestimmter Luftvolumina innerhalb der Stapel nur gering ist, können sie nicht in die Nähe des Feuchtigkeitsgleichgewichtes mit dem Holz bzw. ihrer Sättigungsfeuchte gelangen. Eine Verschalung kann wegen des relativ trägen Feuchtetransportes von Holz nicht eintreten, wenn die Phasen hoher Geschwindigkeit nicht zu lange andauern. Der für den Trocknungsfortschritt entscheidende zeitliche Mittelwert der Luftgeschwindigkeit läßt sich problemlos dadurch absenken, daß die Dauer der Phasen hoher Geschwindigkeit für einzelne Stapelbereiche klein genug gegenüber der Dauer niedriger Geschwindigkeit gewählt wird.

Bei hinreichend hoher Konzentrierung des Gesamtluftstroms kann sogar auf Luftrichtungsumkehr verzichtet werden, wodurch sich Luftlenkeinrichtungen an einem der beiden Stapelenden erübrigen und die gesamte Trocknungsregelung vereinfacht wird.

Damit auch mit diesem Verfahren unterschiedliche Holzchargen gleichzeitig in einer Kammer wirtschaftlich getrocknet werden können, wird gemäß Anspruch 5 die Dauer, während der ein bestimmter Stapelbereich dem konzentrierten Luftstrom ausgesetzt wird, in Abhängigkeit von Feuchte und/oder Feuchtegradient des Holzes in diesem Bereich variiert.

Der Erfindung liegt ferner die Aufgabe zugrunde, eine Trocknungsvorrichtung zur Durchführung des erfindungsgemäßen Verfahrens zu schaffen. Diese Aufgabe löst eine Trockungsvorrichtung mit den Merkmalen des Anspruches 6.

Bei einer bevorzugten Ausführungsform weist die Strömungslenkeinrichtung verstellbare Luftleitflächen auf, weil mittels solcher Luftleitflächen in einfacher Weise den verschiedenen Teilen der Stapel oder den unterschiedlichen Holzpartien die erforderlichen Luftmengen unabhängig davon zugeführt werden können, wie groß die übrigen Luftmengen sind. Zwar kann mah zumindest dann, wenn die Stellung des Ventilators oder der Ventilatoren die Luftverteilung auf die einzelnen Spalte zwischen den Holzlagen beeinflußt, auch durch eine Verstellung, beispielsweise Verschwenkung, der Ventilatoren zu einer Beeinflussung der Geschwindigkeit der einzelnen Luftströme kommen. In der Regel wird jedoch eine Verstellbarkeit der Ventilatoren nur in Verbindung mit Luftleitflächen ausreichend sein.

Die Luftleitflächen und, falls verstellbar, die Ventilatoren, können einen manuellen Antrieb aufweisen. Vorzugsweise sind jedoch Stellmotoren vorgesehen, um die Verstellung über eine Steuereinrichtung oder eine Regeleinrichtung ausführen zu können.

Ist, wie vielfach der Fall, oberhalb des das Schnittholz aufnehmenden Teils des Trockenraumes ein horizontaler Strömungskanal vorgesehen, in dem sich der Ventilator oder die Ventilatoren befinden, dann sind vorteilhafterweise an wenigstens einem der beiden Enden dieses Strömungskanals die als Umlenkelemente ausgebildeten Luftleitflächen angeordnet. Es kann dann mit ihrer Hilfe die Umlenkung so erfolgen, daß die Eintrittsöffnungen der zwischen den Holzlagen vorhandenen Zwischenräume mit den erforderlichen Luftströmen beaufschlagt werden.

Zusätzlich zu diesen Luftleitflächen und vor allem dann, wenn diese nicht verstellbar sind, kann man als Umlenkelemente ausgebildete Luftleitflächen in unterschiedlichen Höhen auf der Luftein- und austrittsseite der Schnittholzstapel vorsehen. Diese Umlenkelemente können sowohl um eine horizontale Achse schwenkbar als auch in vertikaler Richtung verstellbar in einer Halterung angeordnet sein. Man kann dann die gesamte Stapelhöhe gewissermaßen in mehrere Abschnitte unterteilen, innerhalb deren die Luftströme unabhängig voneinander eingestellt oder geregelt werden können. Es kann deshalb wünschenswert sein, die Umlenkelemente auch unabhängig voneinander einstellen und positionieren zu können. Diese Positionen können beispielsweise in Abhängigkeit von den Holzfeuchten und den davon abgeleiteten Holzfeuchtedifferenzen unter Berücksichtigung der Höhenpositionen der einzelnen Meßstellen mittels eines Prozessrechners erfaßt und in die erforderlichen Steuerbefehle umgesetzt werden. Dabei können beispielsweise Rückführpotentiometer an den Stellmotoren die momentane Position erfassen. Die Strömungslenkung kann dabei auch so gewählt werden, daß Stapelteile zumindest teilweise überhaupt nicht mehr mit der zirkulierenden Umluft versorgt werden.

Außer der Beeinflussung der Strömungsgeschwindigkeit in den in vertikaler Richtung übereinander liegenden Strömungskanälen kann es wünschenswert oder notwendig sein, die Luftverteilung quer zur Strömungsrichtung in den Strömungskanälen, also in Richtung der Kammertiefe, zu beeinflussen, um Holzfeuchtedifferenzen in Kammertiefe auszugleichen oder in Kammertiefe nebeneinander angeordnete Stapel unterschiedlich mit Luft zu beaufschlagen. Hierzu brauchen nur wenigstens zwei der genannten Umlenkelemente in Richtung der Kammertiefe nebeneinander angeordnet zu sein, um auf die Luftströmung einwirken zu können. Ein weitere Lösung ist die Verstellbarkeit der vor dem Stapeleintritt liegenden Umlenkelemente um eine senkrechte oder um zwei unterschiedliche Drehrichtungen, vorzugsweise senkrecht zueinander

Wenn die Ventilatoren in einem durch eine Zwischendecke abgetrennten Kanal oberhalb der Holzstapel angeordnet sind, ist vorzugsweise jeder Ventilator unabhängig von den anderen um eine vertikale Achse verstellbar, damit bei geeigneter Drehung die Luftströmungen auf einen oder mehrere Bereiche längs der Kammertiefe gerichtet werden können.
Sofern maximale Drehwinkel von mehr als 180° (z.B. 270°) gewählt werden, läßt sich zusätzlich eine Umkehrung der Luftrichtung auch mit solchen Ventilatoren erreichen, die nur für eine Drehrichtung ausgelegt sind und dadurch einem um ca. 1 - 20 % höheren Wirkungsgrad aufweisen als reversierbare Ventilatoren.

Wenn der oder die Ventilatoren seitlich neben dem Holzstapel angeordnet ist/sind, also bei mindestens zwei Ventilatoren diese übereinander angeordnet sind, ist vorzugsweise jeder Ventilator unabhängig von den anderen um eine horizontale Achse verstellbar, um bei geeigneter Positionierung die Luftströmungen auf auswählbare horizontale Holzlagen zu richten.

Ist eine Umkehr der Strömungsrichtung vorgesehen, kann man auch durch unterschiedlich lange Reversierzeiten einen Holzfeuchteausgleich bei abweichenden Holzfeuchten im Bereich des Lufteintritts und des Luftaustritts der durch die Holzlagen gebildeten Kanäle erreichen. Im Falle der Umkehrbarkeit der Strömungsrichtung sind Luftleitflächen auf beiden Seiten des Trocknungsraumes zweckmäßig.

Im folgenden ist die Erfindung anhand eines in der Zeichnung dargestellten Ausführungbeispiels im einzelnen erläutert.

Es zeigen
- Fig. 1: einen schematisch dargestellten Querschnitt des Ausführungsbeispiels,
- Fig. 2: einen schematisch und unvollständig dargestellten Längsschnitt.

In einer Trocknungskammer 1 zur Aufnahme wenigstens eines Holzstapels 2, der aus dem zu trocknenden Schnittholz 3 und den zwischen zwei benachbarten Schnittholzlagen angeordneten Stapelleisten besteht, hat im Ausführungsbeispiel eine kubische Form und ist an einer Stirnseite mit einem nicht dargestellten Tor versehen, das während der Trocknungsvorganges die Trocknungskammer 1 dicht verschließt. Die Holzstapel 2 werden so im Trocknungsraum 1 nebeneinander und ggf. hintereinander angeordnet, daß sich die Stapelleisten 4 in Querrichtung der Trocknungskammer 1 erstrecken und zwischen den beiden Seitenwänden 5 der Trocknungskammer und den Holzstapeln 2 ein ausreichend breiter Raum 6 freibleibt.

Im Abstand unterhalb der oberen Begrenzungswand 7 der Trocknungskammer 1 ist eine zur obere Begrenzungswand 7 parallel verlaufende Trennwand 8 angeordnet, welche sich über die gesamte Tiefe der Trocknungskammer 1 erstreckt, jedoch in einem Abstand von den beiden Seitenwänden 5 endet, welcher gleich der Breite der Räume 6 ist. Die Trennwand 8 trennt von dem die Stapel 2 aufnehmenden Teil der Trocknungskammer 1 einen Strömungskanal 9 ab, der an seinen beiden Enden mit den Räumen 6 in Verbindung steht und im Ausführungsbeispiel gleichmäßig über die Tiefe des Trockenraumes 1 verteilt zwei Axialventilatoren 10 enthält, die um eine vertikale Achse 10' verstellbar sind. Je ein nicht dargestellter Verstellmotor bewirkt im Bedarfsfalle die Verstellung. In Längsrichtung des Strömungskanals 9 im Abstand von den Axialventilatoren 10 ist ein Heizregister 11 angeordnet. Zuluft- und Abluftklappen 12 in der oberen Begrenzungswand 7 der Trocknungskammer 1 ermöglichen einen Luftaus- und -eintritt zur Verminderung der Luftfeuchtigkeit. Selbstverständlich kann die Luft auch mittels einer Entfeuchtungsvorrichtung konditioniert werden.

In den beiden oberen Eckbereichen der Trocknungskammer 1, in denen die Räume 6 an die beiden Enden des Strömungskanals 9 anschließen und in denen die Luft eine Umlenkung um 90° erfährt, sind verstellbare Luftleitflächen 13 angeordnet. Diese Luftleitflächen 13 haben eine rechteckförmige Form und sind in Querrichtung derart gekrümmt, daß sie eine gegen das Innere der Trocknungskammer 1 hin offene Rinne bilden. Jede Luftleitfläche 13, die beispielsweise aus einem Aluminiumblech besteht, wird von einer horizontal angeordneten Achse getragen, zu der die Längsseiten der Luftleitflächen 13 parallel verlaufen. Die Verstellung der Luftleitflächen 13 um diese Achse erfolgt mittels je eines elektrischen Stellmotors 14. Wie Fig. 1 zeigt, ist die Anordnung der Luftleitflächen 13 so gewählt, daß sie in dem Raum zwischen dem Ende der Trennwand 8 und der von der oberen Begrenzungswand 7 und der Seitenwand 5 gebildeten Ecke angeordnet sind und unterschiedlich große Abstände von dem Ende der Trennwand 8 haben, das auf der dem Strömungskanal 9 zugekehrten Seite einen Strömungsleitkörper 15 auf seinem entgegengesetzten Ende einen gleich ausgebildeten Strömungsletkörper 15' trägt.

Zusätzliche Luftleitflächen 16, welche im Ausführungsbeispiel je aus einem ebenen, rechteckförmigen Blechstreifen bestehen, sind, wie Fig. 1 zeigt, in beiden Räumen 6 in unterschiedlicher Höhe über dem Boden angeordnet und zwar mit Abständen von der Seitenwand 5, die nach oben hin zunehmen. Auch diese Luftleitbelche 16 werden von je einer horizontalen Welle getragen, zu der die Längsseiten der Luftleitflächen 16 parallel verlaufen. Diese drehbar gelagerten Wellen sind ebenfalls mit je einem elektrischen Stellmotor 17 gekoppelt.

Wie Fig. 2 zeigt, erstrecken sich im Ausführungsbeispiel die Luftleitflächen 13 und 16 wegen der großen Tiefe der Trocknungskammer 1 nicht über deren gesamte Tiefe. Vielmehr sind jeweils zwei gleich ausgebildete Luftleitflächen, die je einen eigenen Stellmotor haben, nebeneinander angeordnet, um über die Kammertiefe die Luftströmung unterschiedlich beeinflussen zu können.

Sprühdüsen 18 an den Seitenwänden 5 der Trocknungskammer 1 ermöglichen eine Befeuchtung der Luft.

In unterschiedlichen Höhen der Holzstapel 2 werden einzelne Holzlagen mit einem Feuchtesensor 19 versehen, der ein analoges Meßsignal liefert. Diese Feuchtesensoren 19 sind über nicht dargestellte Verbindungsleitungen mit einer im Ausführungsbeispiel außerhalb der Trocknungskammer 1 angeordneten elektronischen Steuerschaltung 20 verbunden, von welcher aus die gesamte Steuerung erfolgt. Daher ist an die Steuerschaltung 20 nicht nur ein Umrichter 21 angeschlossen, mittels dessen die Drehzahl der Antriebsmotoren der Axialventilatoren 10 stufenlos eingestellt und die Drehrichtung vorgegeben werden kann. Von der Steuerschaltung 20 aus erfolgt auch die Steuerung der Sprühdüsen 18 und der Stellmotoren 14 und 17 sowie die Steuerung des Heizregisters 11 und der nicht dargestellten Motoren zur Einstellung der Schwenklage der Axialventilatoren 10.

Aufgrund der Daten über das Schnittholz 3, das zur Trocknung in den Trockenraum 1 eingebracht wird, bestimmt die Steuerschaltung 20 die optimale Luftgeschwindigkeit der Luftströme zwischen den einzelnen Schnittholzlagen. Dementsprechend wird die Stellung der Luftleitflächen 13 und 16 vorgegeben sowie die Drehzahl der Axialventilatoren 10 bestimmt. Aufgrund der von den Feuchtesensoren 19 gelieferten Meßwerte wird die Luftgeschwindigkeit, ggf. durch eine Verstellung der Luftleitflächen 13 und/oder 16 und eine Änderung der Drehzahl der Axialventilatoren 10 und/oder deren Schwenklage, entsprechend einem Programm auf einem vorgegebenen Sollwert gehalten. Dieses Programm kann auch eine Umkehrung der Strömungsrichtung beinhalten.

## Patentansprüche

1. Verfahren zum Trocknen von Schnittholz, das in einem Trocknungsraum unter Zwischenlage von Stapelleisten gestapelt ist, mit zwischen den Schnittholzlagen hindurchgeführter Luft, wobei mit wenigstens einem Ventilator erzeugte Luftströme mit Hilfe von Strömungslenkeinrichtungen in zeitlicher Folge auf unterschiedliche Teilbereiche der Stapeleintrittsebene gerichtet werden, dadurch gekennzeichnet, daß in jedem Teilbereich der Stapeleintrittsebene unabhängig von den anderen Teilbereichen eine veränderbare Luftstromkonzentration eingestellt wird.

2. Verfahren nach Anspruch 1, dadurch gekennzeichnet, daß das Ausmaß der Luftstromkonzentration für jeden Teilbereich in Abhängigkeit von Meßwerten der Holzfeuchte und/oder der Feuchtegradienten im Holz eingestellt wird.

3. Verfahren nach Anspruch 2, dadurch gekennzeichnet, daß in dem zu jedem Teilbereich der Stapeleintrittsebene gehörenden Stapelteil an mindestens zwei Stellen gemessen wird.

4. Verfahren nach einem der Ansprüche 1 bis 3, dadurch gekennzeichnet, daß zusätzlich die Luftgeschwindigkeit an mindestens einer den Holzfeuchte- und/oder Feuchtegradientenmeßstellen direkt benachbarten Stelle ermittelt und dieser Meßwert für die Einstellung der Luftstromkonzentration berücksichtigt wird.

5. Verfahren nach einem der Ansprüche 1 bis 4, dadurch gekennzeichnet, daß die Dauer der Luftstromkonzentration in einer oder mehreren Teilbereichen der Stapeleintrittsebene in Abhängigkeit von der Feuchte und/oder des Feuchtegradienten des Holzes in dem entsprechenden Teilbereich eingestellt wird.

6. Trocknungsvorrichtung zur Durchführung des Verfahrens gemäß Anspruch 1 mit einem Trocknungsraum (6), mindestens einem Ventilator (10) zur Erzeugung einer Luftströmung zwischen den Schnittholzlagen (3) und einer Strömungslenkeinrichtung (13, 14, 15, 16, 17) mit um mindestens eine Achse drehbar gelagerten Strömungslenkelementen (13, 16), dadurch gekennzeichnet, daß die einzelnen Strömungslenkelemente (13, 16) unabhängig voneinander einstellbar sind.

7. Trocknungsvorrichtung nach Anspruch 6, dadurch gekennzeichnet, daß mindestens zwei Meßfühler (19) für die Holzfeuchte, den Holzfeuchtegradienten und/oder die Strömungsgeschwindigkeit der Luft voneinander räumlich getrennt im Bereich des oder der Holzstapel (2) angeordnet sind und die Strömungslenkelemente (13, 16) in Abhängigkeit von den mittels der Fühler (19) gewonnenen Meßwerte einstellbar sind.

8. Trocknungseinrichtung nach Anspruch 6 oder 7, dadurch gekennzeichnet, daß durch Strömungslenkelemente gebildete Luftleitflächen (16) in unterschiedlicher Höhe auf der Lufteintritts- und/oder Luftaustrittsseite des Schnittholzstapels (2) angeordnet sind.

9. Trocknungsvorrichtung nach Anspruch 8, dadurch gekennzeichnet, daß die Luftleitflächen (16) höhenverstellbar angeordnet sind.

10. Trocknungsvorrichtung nach einem der Ansprüche 6 bis 9, dadurch gekennzeichnet, daß jedes Strömungslenkelement (13, 16) einen Stellmotor (14, 17) aufweist.

11. Trocknungsvorrichtung nach einem der Ansprüche 6 bis 10, gekennzeichnet durch eine vorzugsweise mittels eines Motors verstellbare Anordnung des Ventilators (10) in einem vom Trocknungsraum (6) getrennten Strömungskanal (9).

## Claims

1. Method for drying sawn timber, which is stacked in a drying chamber with the interposition of stacking slats, with air guided between the sawn timber layers, air streams produced by at least one fan being directed by means of flow-guide devices in timed sequence onto different partial regions of the stack inlet plane, characterised in that a variable air flow concentration is adjusted in each partial region of the stack inlet plane independently of the other partial regions.

2. Method according to Claim 1, characterised in that the extent of the air flow concentration for each partial region is adjusted depending on measured values of the timber moisture and/or moisture gradient in the timber.

3. Method according to Claim 2, characterised in that in the partial stack belonging to each partial region of the stack inlet plane, a measurement is carried out at at least two points.

4. Method according to one of Claims 1 to 3, characterised in that by way of addition the air speed is ascertained at at least one point directly adjacent to the timber moisture and/or moisture gradient measuring points and this measured value is taken into consideration for adjusting the air flow concentration.

5. Method according to one or Claims 1 to 4, characterised in that the duration of the air flow concentration is adjusted in one or more partial regions of the stack inlet plane depending on the moisture and/or the moisture gradient of the timber in the corresponding partial region.

6. Drying apparatus for carrying out the method according to Claim 1 with a drying chamber (6), at least one fan (10) for producing an air flow between the layers of sawn timber (3) and a flow-guide device (13, 14, 15, 16, 17) with flow guide members (13, 16) mounted to rotate about at least one axis, characterised in that the individual flow guide members (13, 16) are adjustable independently of each other.

7. Drying apparatus according to Claim 6, characterised in that at least two measuring sensors (19) for the timber moisture, the timber moisture gradient and/or the flow speed of the air are arranged spatially separated from each other in the region of the stack or stacks of timber (2) and the flow guide members (13, 16) are adjustable depending on the measured values obtained by means of the sensors (19).

8. Drying device according to Claim 6 or 7, characterised in that air guide surfaces (16) formed by flow guide members are arranged at different heights on the air inlet and/or air outlet side of the stack (2) of sawn timber.

9. Drying apparatus according to Claim 8, characterised in that the air guide surfaces (16) are arranged to be vertically adjustable.

10. Drying apparatus according to one of Claims 6 to 9, characterised in that each flow guide member (13, 16) comprises a servo motor (14, 17).

11. Drying apparatus according to one of Claims 6 to 10, characterised by an arrangement of the fan (10), which can preferably be adjusted by means of a motor, in a flow channel (9) separated from the drying chamber (6).

## Revendications

1. Procédé pour sécher des bois de sciage empilés dans une chambre de séchage avec interposition de baguettes ou de cales d'espacement, au moyen d'un courant d'air passant à travers les couches de bois, la disposition faisant qu'un courant d'air, produit par, au moins un ventilateur, est dirigé successivement sur différentes parties du plan d'entrée de l'empilement, caractérisé en ce que, dans chaque région partielle ou dans chaque zone du plan d'entrée de la pile, on règle la concentration de l'air, indépendamment des autres zones.

2. Procédé selon la revendication 1, caractérisé en ce qu'on ajuste la concentration du courant d'air de chaque région partielle ou dans chaque zone en fonction des résultats de mesures d'humidité du bois et/ou des gradients d'humidité de celui-ci.

3. Procédé selon la revendication 2, caractérisé en ce qu'on mesure la partie de la pile appartenant à chaque région partielle du plan d'entrée de l'empilement en, au moins, deux points.

4. Procédé selon l'une quelconque des revendications 1 à 3, caractérisé en ce qu'on détermine, en outre, la vitesse de l'air à, au moins, un point voisin du point de mesure de l'humidité du bois et/ou du point de mesure du gradient d'humidité et on en tient compte pour régler la concentration de l'air.

5. Procédé selon l'une quelconque des revendications 1 à 4, caractérisé en ce qu'on règle la durée de la concentration de l'air dans une ou dans plusieurs régions partielles du plan d'entrée de la pile, en fonction de l'humidité et/ou du gradient d'humidité du bois dans la région partielle correspondante.

6. Dispositif de séchage pour la mise en oeuvre du procédé selon la revendication 1 comprenant une chambre de séchage (6), au moins un ventilateur (10) pour produire un courant d'air entre les couches de bois de sciage (3) et un dispositif d'orientation de courant (13, 14, 15, 16, 17) comportant, au moins des éléments de direction de courant montés à rotation autour d'un axe (13, 16), caractérisé en ce que les éléments de déviation de courant individuels (13, 16) sont réglables indépendamment l'un de l'autre.

7. Dispositif de séchage selon la revendication 6, caractérisé en ce que, au moins, deux capteurs (19) pour mesurer l'humidité du bois, son gradient d'humidité et/ou la vitesse de circulation de l'air sont montés, à une certaine distance l'un de l'autre, dans le voisinage de la ou des piles de bois (2) et en ce que les éléments de déviation de courant (13, 16) sont réglables en fonction des grandeurs obtenues au moyen des capteurs (19).

8. Dispositif de séchage selon la revendication 6 ou 7, caractérisé en ce que des surfaces d'orientation de l'air (16) formées par des éléments d'orientation de courant sont montées à différentes hauteurs sur les côtés d'entrée et/ou de sortie de l'air de la pile de bois de sciage (2).

9. Dispositif selon la revendication 8, caractérisé en ce que les surfaces de guidage d'air (16) sont montées réglables en hauteur.

10. Dispositif de séchage selon l'une quelconque des revendications 6 à 9, caractérisé en ce que chaque élément de guidage de courant (13, 16) comporte un moteur de réglage (14, 17).

11. Dispositif de séchage selon l'une quelconque des revendications 6 à 8, caractérisé en ce qu'un dispositif du ventilateur (10), de préférence réglable au moyen d'un moteur, est logé dans un canal de circulation (9) séparé de la chambre de séchage (6).
